# EUROPÄISCHE PATENTSCHRIFT

(11) **EP 1 596 899 B1**
(45) Veröffentlichungstag und Bekanntmachung des Hinweises auf die Patenterteilung: **14.04.2010**
(21) Anmeldenummer: 04712520.8
(22) Anmeldetag: 19.02.2004
(51) Int. Cl.: A61M 1/02, F25D 31/00

(54) **KÜHLVORRICHTUNG ZUM SCHOCKGEFRIEREN VON BLUTPLASMA**
COOLING DEVICE FOR SHOCK-FREEZING BLOOD PLASMA
DISPOSITIF DE REFROIDISSEMENT DESTINE A LA CONGELATION ULTRARAPIDE DE PLASMA SANGUIN

(30) Priorität: 20.02.2003 DE 20303339 U
(43) Veröffentlichungstag der Anmeldung: 23.11.2005
(73) Patentinhaber: DOMETIC S.a.r.l., 9808 Hosingen (LU)
(72) Erfinder: TUMPACH, Wolfgang, 01809 Heidenau (DE)
(74) Vertreter: Grosse - Schumacher - Knauer - von Hirschhausen
(86) Internationale Anmeldenummer: PCT/EP2004/001634
(87) Internationale Veröffentlichungsnummer: WO 2004/073770

(56) Entgegenhaltungen:
- DE-A- 4 206 705
- DE-A- 4 411 484
- US-A- 1 822 089
- US-A- 4 558 572

## Beschreibung

Die Erfindung betrifft eine Kühlvorrichtung zum Schockgefrieren von Blutplasma, bei der ein in herkömmlicher Form ausgebildetes Kühlsystem auch in verschiedenen an sich bekannten Modifizierungsformen zum Einsatz kommen kann. So sind beispielsweise mindestens ein Verdichter und ein Kondensator für Kältemittel vorhanden, um die erforderlichen sehr niedrigen Temperaturen für das Schockgefrieren von Blutplasma in relativ kurzer Zeit erreichen zu können.

Blutplasma wird für Transport und Lagerung in so genannte Blutplasmabeutel verpackt und das frische Blutplasma in solchen Blutplasmabeuteln in möglichst sehr kurzer Zeit bis auf die Schädigungen des Blutplasmas vermeidenden sehr niedrigen Temperaturen unterhalb von - 30 °C gekühlt.

Herkömmliche Systeme verwenden plattenförmige Kühlelemente, zwischen denen in mehr oder weniger dichter Packung positionierte gefüllte Blutplasmabeutel auf die erforderlichen Temperaturen herunter gekühlt werden können.

So werden die Blutplasmabeutel auf ein solches plattenförmiges Kühlelement aufgelegt und anschließend durch Schließen eines einseitig in Scharnieren gelagerten Deckels, in dem ebenfalls ein plattenförmiges Kühlelement integriert ist, eine Kühlung von oben und unten erreicht.

Dabei kann es infolge einer mehr oder weniger ungeordneten Positionierung und Schichtung von Blutplasmabeuteln zu Temperaturgradienten von mehreren Grad Celsius kommen und eine ungleichmäßige Kühlung an den verschiedenen Orten von Blutplasma erfolgen.

Außerdem können an den mit dem Deckel in Berührung kommenden Blutplasmabeuteln beim Schließen eines solchen Deckels lokal unterschiedliche Flächenpressungen auftreten. Im ungünstigsten Fall besteht aber auch die Gefahr, dass kein allseitiger Verschluss erreicht worden ist, so dass Kälteverluste auftreten und dementsprechend der Wirkungsgrad erniedrigt sowie die für die Kühlung erforderliche Energie erhöht wird. Im Extremfall kann in bestimmten Blutplasmabeuteln auch die erforderliche Kühltemperatur nicht erreicht worden sein.

Ein weiterer Nachteil besteht darin, dass beispielsweise durch Unachtsamkeit ein Unfallrisiko für einen Bediener solcher herkömmlichen Kühleinrichtungen auftreten kann.

Es ist daher Aufgabe der Erfindung, eine Kühlvorrichtung zum Schockgefrieren von Blutplasma zur Verfügung zu stellen, mit der eine gleichmäßige Kühlung von in Blutplasmabeuteln enthaltenem Blutplasma mit erhöhter Effizienz erreichbar ist.

Erfindungsgemäß wird diese Aufgabe mit einer Kühlvorrichtung, die die Merkmale des Anspruchs 1 aufweist, gelöst. Vorteilhafte Ausgestaltungsformen und Weiterbildungen der Erfindung können mit den in den untergeordneten Ansprüchen benannten Merkmalen erreicht werden.

Die erfindungsgemäße Kühlvorrichtung zum Schockgefrieren von Blutplasma verwendet dabei mindestens zwei parallel zueinander ausgerichtete plattenförmige Kühlelemente. Durch diese plattenförmigen Kühlelemente wird das mit dem Kühlsystem entsprechend abgekühlte Kältemittel zu- und aus diesen wieder abgeführt.

Die erfindungsgemäße Kühlvorrichtung zeichnet sich dabei insbesondere dadurch aus, dass mindestens ein solches plattenförmiges Kühlelement an der Kühlvorrichtung starr befestigt ist. Mindestens ein weiteres plattenförmiges Kühlelement kann aber translatorisch in Richtung auf das starr befestigte Kühlelement hin- und herbewegt werden. Hierfür ist dieses translatorisch bewegbare Kühlelement in zwei sich diametral gegenüberliegend angeordneten Paralleldoppelführungen geführt und für die Hin- und Herbewegung sind ebenfalls diametral gegenüberliegend angeordnete und parallel zu den Paralleldoppelführungen ausgerichtete Linearantriebe vorhanden, die antriebsseitig mit dem entsprechenden Kühlelement verbunden sind. Sinnvollerweise sind dabei die an einer erfindungsgemäßen Kühlvorrichtung eingesetzten plattenförmigen Kühlelemente im Wesentlichen horizontal ausgerichtet und das bewegbare Kühlelement kann vertikal nach oben und unten bewegt werden. So kann das Schockgefrieren von Blut-Plasmabeuteln, die zwischen diese Kühlelemente positioniert worden sind, durchgeführt werden, wenn durch eine entsprechende Bewegung des translatorisch bewegbaren Kühlelementes in Richtung auf das starr befestigte Kühlelement erfolgt ist und diese beiden Kühlelemente die dazwischen angeordneten Blutplasmabeutel quasi einklemmen.

Durch den Einsatz von Paralleldoppelführungen und jeweils zwei Linearantrieben in diametral gegenüberliegender Anordnung kann die parallele Ausrichtung der Kühlelemente zueinander in jeder Stellung gesichert werden.

Vorteilhaft ist es, dass entsprechend starr befestigte Kühlelement oberhalb des translatorisch bewegbaren Kühlelementes anzuordnen, so dass letztgenanntes Kühlelement nach einer Beladung mit befüllten Blutplasmabeuteln vertikal nach oben bewegt und mit vorgebbaren Druckkräften gegen das starr befestigte Kühlelement beim Schockgefriervorgang gedrückt werden kann.

Eine solche Anordnung von starr befestigtem Kühlelement oberhalb eines translatorisch bewegbaren Kühlelementes ermöglicht eine erhöhte Modularität. So kann an einer erfindungsgemäßen Kühlvorrichtung ein zweites translatorisch bewegbares Kühlelement eingesetzt werden, das wiederum oberhalb des starr befestigten Kühlelementes angeordnet ist und mittels der Paralleldoppelführung an und zusätzlichen Linearantrieben zum Schockgefrieren von oben nach unten in Richtung auf das starr befestigte Kühlelement bewegt werden kann.

Dabei können befüllte Blutplasmabeutel auf eine obere Kontaktfläche des unteren translatorisch bewegbaren Kühlelementes und auf die nach oben weisende Kontaktfläche des starr befestigten Kühlelementes aufgelegt werden. Im Anschluss daran werden die translatorisch bewegbaren Kühlelemente aufeinander zu und dementsprechend jeweils in Richtung auf das starr befestigte Kühlelement bewegt, so dass sämtliche Blutplasmabeutel über Kontaktflächen der Kühlelemente, sowohl von oben, wie auch von unten gekühlt werden. Mit einer solchen Ausführungsform kann die Kapazität einer erfindungsgemäßen Kühlvorrichtung bei nahezu gleicher Baugröße verdoppelt werden.

Bei einer solchen Ausführungsform weist das starr befestigte Kühlelement eine untere und eine obere Kontaktfläche und die translatorisch bewegbaren Kühlelemente jeweils eine obere oder untere Kontaktfläche auf Dabei sollten der eine oder auch mehrere Kühlkanal/-Kanäle in einem solchen Kühlelement für Kühlmittel so ausgebildet sein, dass eine erhöhte Kühlleistung erreicht werden kann.

Bevorzugt sind alle übrigen Oberflächen der Kühlelemente allseitig von einer thermischen Isolierung umschlossen, die beispielsweise aus einem geschäumten Kunststoff mit reduziertem K-Wert gebildet sein kann.

Vorteilhaft ist die thermische Isolierung an den einzelnen Kühlelementen so ausgebildet, dass ein am äußeren Rand umlaufender Kragen vorhanden ist, der über die Kontaktflächen, auf denen die Blutplasmabeutel aufliegen, hinausragt, so dass beim Schockgefriervorgang durch diesen Kragen ein außenseitiger thermischer Verschluss gebildet werden kann. Dementsprechend ist an einem Beispiel mit drei Kühlelementen das mittig angeordnete starr befestigte Kühlelement mit einer thermischen Isolierung versehen, die im Wesentlichen aus einem außenseitig umlaufenden Kragen gebildet ist, der sowohl nach oben, wie auch nach unten über die Kontaktflächen hinausragen kann.

Die Kühlelemente können vorteilhaft aus jeweils zwei ebenen Metallplatten, die stoffschlüssig miteinander verbunden sind, gebildet werden. So kann eine solche stoffschlüssige Verbindung vorteilhaft durch Laserschweißen oder andere geeignete Schweißverfahren erreicht werden. Dabei sollte die stoffschlüssige Verbindung sichern, dass ein Austritt von Kältemittel, das durch einen Zwischenraum, der bevorzugt als ein in mehreren Windungen verlaufender Kühlkanal ausgebildet ist, geführtes Kältemittel nicht in die Umwelt austreten kann. Die Ausbildung eines solchen Kühlkanals zwischen den beiden ebenen Metallplatten kann ebenfalls durch lokal gezieltes Laserschweißen erreicht werden.

Die für das Kühlsystem erforderlichen Elemente können, bis auf die bereits beschriebenen Kühlelemente können sämtlichst an einer Stützkonstruktion und/oder einem diese Stützkonstruktion umschließenden Gehäuse befestigt und innerhalb des Gehäuses angeordnet sein.

Gehäuse und Stützkonstruktion sind üblicherweise unterhalb der Kühlelemente angeordnet und da, wie bereits erwähnt, zumindest ein unterhalb des starr befestigten Kühlelementes angeordnetes translatorisch bewegbares Kühlelement für den Schoclcgefriervorgang von unten nach oben bewegt werden muss, ist es zur Vermeidung unnötiger Kälteverluste günstig, an diesem Kühlelement eine nach unten weisende, außenseitig vollständig umlaufende Schürze vorzusehen, die in jeder Position dieses translatorisch bewegbaren Kühlelementes bis in das Innere des Gehäuses, in dem ein entsprechend umlaufend ausgebildeter Schlitz an der Oberseite des Gehäuse ausgebildet ist, hineinreicht. Mit einer solchen umlaufenden Schürze kann auch die Verletzungsgefahr reduziert werden, da kein Freiraum verbleibt, um dort hineingreifen zu können.

Bei der erfindungsgemäßen Kühlvorrichtung sollten die beiden an einem Kühlelement angreifenden und diametral zu einander angeordneten Linearantriebe synchron gesteuert werden, so dass gesichert werden kann, dass an den beiden Linearantrieben zu gleichen Zeiten jeweils gleiche Antriebswege realisiert worden sind und eine Neigung oder Verkantung von translatorisch bewegbaren Kühlelementen vermieden werden kann.

An solchen Linearantrieben können Endlagenschalter vorhanden sein, mit denen der Bewegungsweg in beide möglichen Richtungen von Kühlelementen begrenzt werden kann. Allein oder zusätzlich zu solchen Endlagenschaltem besteht aber auch die Möglichkeit an Linearantrieben eine Lastschutzabschaltung vorzusehen, so dass bei Überschreitung einer vorgebbaren elektrischen Leistung zwangsweise ein Ausschalten der Linearantriebe erfolgt. Dies kann beispielsweise dann der Fall sein, wenn ein translatorisch bewegbares Kühlelement soweit bewegt worden ist, dass erhöhte Druckkräfte, mit denen dieses Kühlelement über dazwischen angeordnete Blutplasmabeutel gegen das starr befestigte Kühlelement wirken. Aus arbeitsschutztechnischer Sicht kann eine solche Lastschutzabschaltung aber auch Unfälle vermeiden, wenn bei der Bewegung von Kühlelementen fahrlässig ein Gegenstand oder ein Körperteil zwischen zwei Kühlelemente gelangt ist.

Das auf für das Schockgefrieren erforderliche Temperaturen abgekühlte Kältemittel kann über flexible Leitungen in die einzelnen Kühlelemente hinein und aus diesen wieder im Kreislauf rückgeführt werden, so dass die entsprechenden Abstände und Höhendifferenzen je nach Stellung der jeweiligen Kühlelemente ausgeglichen werden können.

Vor bzw. in einer solchen Leitung, über die abgekühltes Kältemittel in Kühlelemente eingeführt werden kann, kann vorteilhaft ein Expansionsventil geschaltet werden, mit dem Druck und Volumenstrom des auf für das Schockgefrieren abgekühlte Kältemittels beeinflusst werden können und demzufolge auch die Temperatur im Bereich der Kühlelemente beeinflussbar ist.

Nachfolgend soll die Erfindung beispielhaft näher erläutert werden.

Dabei zeigen:
Figur 1 in schematischer Form eine Ansicht auf eine schmalere Stirnseite eines Beispiels einer erfindungsgemäßen Kühlvorrichtung, bei der Blutplasmabeutel in zwei Ebenen schockgefroren werden können und
Figur 2 eine Vorderansicht des in Figur 1 gezeigten Beispiels.

Bei dem mit den Figuren 1 und 2 gezeigten Beispiel einer erfindungsgemäßen Kühlvorrichtung, besteht die Möglichkeit des Schockgefrierens für Blutplasmabeutel in zwei Ebenen.

Hierzu sind an zwei sich diametral gegenüberliegenden Stirnseiten der Kühlvorrichtung jeweils eine vertikal ausgerichtete Paralleldoppelführung 3 vorhanden, die an einer Stützkonstruktion 7, die wiederum im Wesentlichen aus einem Rahmen, der aus miteinander verbundenen Metallprofilen gebildet ist, befestigt sind. Die beiden Paralleldoppelfübrungen 3 werden im Wesentlichen aus zwei parallel zueinander angeordneten und miteinander verbundenen rohrförmigen Elementen gebildet. Bei dem hier gezeigten Beispiel sind insgesamt vier plattenförmige Kühlelemente 1, 2 und 2' vorhanden und mittels der Paralleldoppelführung 3 in paralleler Form zueinander ausgerichtet.

Die mittig angeordneten Kühlelemente 1 sind starr an den Paralleldoppelführungen 3 befestigt, so dass sie weder nach oben noch nach unten bewegt werden können.

Am unteren Kühlelement 2 und am oberen Kühlelement 2' sind ebenfalls diametral gegenüberliegend Führungselemente 8 befestigt, die in Verbindung mit den Paralleldoppelführungen 3 die gleichmäßige und parallele Auf- und Abbewegung der Kühlelemente 2 und 2' sichern können.

An der Stützkonstruktion sind für die beiden translatorisch bewegbaren Kühlelemente 2 und 2' jeweils zwei sich ebenfalls diametral gegenüberliegend an Stirnseiten angeordnete Linearantriebe 5 und 5' vorhanden.

So greift der in Figur 1 rechts angeordnete Linearantrieb 5 am unten angeordneten translatorisch bewegbaren Kühlelement 2 an und kann dieses nach oben und unten bewegen.

Der in Figur 1 links gezeigte Linearantrieb 5' greift am hier oben angeordneten Kühlelement 2' an und kann dieses entsprechend auf- und abbewegen.

Zur verbesserten Vermeidung von Verkippungen oder Verkantungen beim Auf- und Abbewegen der Kühlelemente 2 und 2' ist es vorteilhaft, die an jeweils einem der beiden Kühlelemente 2 und 2' angreifenden Linearantriebe 5 bzw. 5' versetzt in Bezug zur Längsachse der Kühlelemente 1, 2 und 2' anzuordnen und an den jeweiligen Kühlelementen 2 und 2' angreifen zu lassen. Dementsprechend ist der Linearantrieb 5 auf der diametral gegenüberliegenden Seite der Kühlvorrichtung, die hier nicht erkennbar ist, nicht rechts von der Paralleldoppelfübrung 3, sondern links von dieser angeordnet und dies gilt selbstverständlich auch für den Linearantrieb 5', der am Kühlelement 2' auf der gegenüberliegenden Seite, hier ebenfalls nicht erkennbar, angreift.

Die Paralleldoppelführungen 3 sind mittig an den Kühlelementen 1, 2 und 2', also in deren Längsachsrichtung angeordnet und orthogonal zu diesen ausgerichtet.

Die starre Befestigung der Kühlelemente 1 ist an den Paralleldoppelführungen 3 realisiert worden.

Bei dem in den Figuren 1 und 2 gezeigten Beispiel einer erfindungsgemäßen Kühlvorrichtung weisen das untere Kühlelement 2 eine nach oben offene Kontaktfläche zum Kühlen von Blutplasmabeuteln, die auf dieser Fläche abgelegt worden sind, auf. Dementsprechend ist eine solche Kontaktfläche am unteren starr befestigten Kühlelemente 1 an dessen Unterseite vorhanden.

Bei dem oberen starr befestigten Kühlelement 1 ist eine solche Kontaktfläche wieder nach oben frei gehalten und das obere translatorisch bewegbare Kühlelement 2' hat wiederum eine nach unten weisende Kontaktfläche. Bei den Darstellungen von Figur 1 und Figur 2 wurde auf die Darstellung von an Kühlelementen 1, 2 und 2' vorhandenen thermischen Isolierungen und auch auf die Darstellung der am unteren translatorisch bewegbaren Kühlelement 2 befestigten Schürze verzichtet.

In ebenfalls nicht dargestellter Form besteht die Möglichkeit, wie im allgemeinen Teil der Beschreibung bereits angedeutet, lediglich ein starr befestigtes Kühlelement 1 mit nach oben und unten weisenden Kontaktflächen vorzusehen.

## Patentansprüche

1. Kühlvorrichtung zum Schockgefrieren von Blutplasma mit einem Kühlsystem und mindestens zwei parallel zueinander ausgerichteten plattenförmigen Kühlelementen, durch die jeweils über einen Kühlkanal Kältemittel geführt ist, wobei mindestens ein Kühlelement (1) starr befestigt ist und mindestens ein weiteres Kühlelement (2, 2') in zwei sich diametral gegenüberliegend angeordneten Führungen (3) geführt und translatorisch in Richtung auf das starr befestigte Kühlelement (1) bewegbar ist,
**dadurch gekennzeichnet, dass**
die beiden Führungen als Paralleldoppelführungen (3) ausgebildet sind, die jeweils aus zwei parallel zueinander angeordneten und miteinander verbundenen rohrförmigen Elementen gebildet werden, wobei die Paralleldoppelführungen (3) in Längsachsrichtung der Kühlelemente (1, 2, 2') mittig angeordnet und orthogonal zu diesen ausgerichtet sind, wobei das wenigstens eine beweglich angeordnete Kühlelement (2, 2') mittels jeweils zwei ebenfalls sich diametral gegenüberliegend angeordneten und parallel zu den Führungen (3) ausgerichteten Linearantrieben (5, 5') bewegbar ist.

2. Kühlvorrichtung nach Anspruch 1, **dadurch gekennzeichnet, dass** das starr befestigte Kühlelement (1) oberhalb eines translatorisch bewegbaren Kühlelementes (2) angeordnet ist.

3. Kühlvorrichtung nach Anspruch 1 oder 2,
**dadurch gekennzeichnet, dass** ein oder zwei starr befestigte Kühlelement(e) (1) zwischen zwei translatorisch in Richtung auf dieses bewegbaren Kühlelementen (2, 2') angeordnet ist.

4. Kühlvorrichtung nach einem der vorhergehenden Ansprüche, **dadurch gekennzeichnet, dass** das starr befestigte Kühlelement (1) an der Paralleldoppelführung (3) befestigt ist.

5. Kühlvorrichtung nach einem der vorhergehenden Ansprüche, **dadurch gekennzeichnet, dass** die Linearantriebe (5, 5') jeweils eines Kühlelementes (2) oder (2') in Bezug zur Längsachse der Kühlelemente (2, 2') seitenversetzt an diesen angreifen.

6. Kühlvorrichtung nach einem der vorhergehenden Ansprüche, **dadurch gekennzeichnet, dass** die Kühlelemente (1, 2, 2') aus zwei stoffschlüssig miteinander verbundenen Metallplatten gebildet sind.

7. Kühlvorrichtung nach Anspruch 6,
**dadurch gekennzeichnet, dass** zwischen den miteinander verbundenen Metallplatten der Kühlkanal für Kältemittel ausgebildet ist.

8. Kühlvorrichtung nach einem der vorhergehenden Ansprüche, **dadurch gekennzeichnet, dass** die Kühlelemente(n) (1, 2, 2') bis auf eine oder zwei Kontaktfläche für Blutplasmabeutel von einer thermischen Isolierung allseitig umschlossen sind.

9. Kühlvorrichtung nach Anspruch 8, **dadurch gekennzeichnet, dass** die thermische Isolierung der Kühlelemente (1, 2, 2') einen umlaufenden Kragen aufweist, der über die Kontaktflächen für Blutplasmabeutel hinausragt.

10. Kühlvorrichtung nach einem der vorhergehenden Ansprüche, **dadurch gekennzeichnet, dass** an äußeren Rändern des unteren translatorisch bewegbaren Kühlelementes (2) eine Schürze vorhanden ist, die in jeder möglichen Stellung des Kühlelementes (2) bis in ein das Kühlsystem aufnehmendes Gehäuse hineinreicht.

11. Kühlvorrichtung nach einem der vorhergehenden Ansprüche, **dadurch gekennzeichnet, dass** die Linearantriebe (5, 5') eines jeden Kühlelementes (2, 2') synchron gesteuert sind.

12. Kühlvorrichtung nach einem der vorhergehenden Ansprüche, **dadurch gekennzeichnet, dass** an den Linearantrieben (5, 5') eine Lastschutzabschaltung vorhanden ist.

13. Kühlvorrichtung nach einem der vorhergehenden Ansprüche, **dadurch gekennzeichnet, dass** das Kältemittel vom Kühlsystem im Gehäuse über flexible Leitungen zu und von den Kühlelementen (1, 2, 2') geführt ist.

## Claims

1. Cooling device for shock-freezing blood plasma, comprising a cooling system and at least two plate-shaped cooling elements which are oriented parallel to each other and through each of which refrigerant is passed by means of a cooling duct, wherein at least one cooling element (1) is rigidly attached and at least one further cooling element (2, 2') is guided in two diametrically opposed guides (3) and is translationally movable in a direction towards the rigidly attached cooling element (1),
**characterised in that**
the two guides are in the form of parallel double guides (3) each formed from two tubular elements arranged parallel to each other and connected to each other, wherein the parallel double guides (3) are arranged centrally in the direction of the longitudinal axis of the cooling elements (1, 2, 2') and orthogonally to the cooling elements (1, 2, 2'), wherein the at least one movably disposed cooling element (2, 2') is movable by means of two respective linear drives (5, 5') which are likewise diametrically opposed and oriented parallel to the guides (3).

2. Cooling device according to claim 1, **characterised in that** the rigidly attached cooling element (1) is disposed above a translationally movable cooling element (2).

3. Cooling device according to claim 1 or 2,
**characterised in that** one or two rigidly attached cooling element(s) (1) is/are disposed between two cooling elements (2, 2') that are translationally movable in a direction towards the former cooling element(s) (1).

4. Cooling device according to any one of the preceding claims, **characterised in that** the rigidly attached cooling element (1) is attached to the parallel double guide (3).

5. Cooling device according to any one of the preceding claims, **characterised in that** the linear drives (5, 5') of a cooling element (2) or (2') act thereon in a laterally offset position in relation to the longitudinal axis of the cooling elements (2, 2').

6. Cooling device according to any one of the preceding claims, **characterised in that** the cooling elements (1, 2, 2') are formed from two metal plates joined to each other in a substance-to-substance bond.

7. Cooling device according to claim 6,
**characterised in that** the cooling duct for refrigerant is formed between the plates joined to each other.

8. Cooling device according to any one of the preceding claims, **characterised in that** the cooling element(s) (1, 2, 2') is(are) surrounded by a thermal insulation on all sides except for one or two contact surface(s) for blood plasma bags.

9. Cooling device according to claim 8, **characterised in that** the thermal insulation of the cooling elements (1, 2, 2') has an encircling collar which projects beyond the contact surfaces for blood plasma bags.

10. Cooling device according to any one of the preceding claims, **characterised in that** at outer edges of the lower translationally movable cooling element (2) there is a skirt which in every possible position of the cooling element (2) extends into a housing which accommodates the cooling system.

11. Cooling device according to any one of the preceding claims, **characterised in that** the linear drives (5, 5') of any cooling element (2, 2') are controlled synchronously.

12. Cooling device according to any one of the preceding claims, **characterised in that** there is an overload cut-out on the linear drives (5, 5').

13. Cooling device according to any one of the preceding claims, **characterised in that** the refrigerant from the cooling system in the housing is passed to and from the cooling elements (1, 2, 2') via flexible lines.

## Revendications

1. Dispositif de refroidissement pour la congélation ultrarapide de plasma sanguin, comprenant un système de refroidissement et au moins deux éléments de refroidissement en forme de plaque, alignés en parallèle l'un à l'autre, à travers chacun desquels un fluide frigorigène est conduit par l'intermédiaire d'un canal de refroidissement, au moins un élément de refroidissement (1) étant fixé rigidement et au moins un autre élément de refroidissement (2, 2') étant guidé dans deux dispositifs de guidage (3), disposés de façon diamétralement opposée, et mobile en translation en direction de l'élément de refroidissement (1) fixé rigidement,
**caractérisé en ce que** les deux dispositifs de guidage sont réalisés sous forme de dispositifs de guidage doubles parallèles (3) qui sont formés chacun de deux éléments tubulaires disposés en parallèle l'un à l'autre et reliés entre eux, les dispositifs de guidage doubles parallèles (3) étant disposés de façon centrée dans la direction axiale longitudinale des éléments de refroidissement (1, 2, 2') et alignés de façon orthogonale par rapport à ceux-ci, ledit au moins un élément de refroidissement (2, 2') disposé de façon mobile étant mobile au moyen de deux dispositifs d'entraînement linéaires (5, 5') respectifs également disposés de façon diamétralement opposée et alignés en parallèle aux dispositifs de guidage (3).

2. Dispositif de refroidissement selon la revendication 1, **caractérisé en ce que** l'élément de refroidissement (1) fixé rigidement est disposé au-dessus d'un élément de refroidissement (2) mobile en translation.

3. Dispositif de refroidissement selon la revendication 1 ou 2, **caractérisé en ce qu'**un ou deux éléments de refroidissement (1) fixés rigidement sont disposés entre deux éléments de refroidissement (2, 2') mobiles en translation en direction de ceux-ci.

4. Dispositif de refroidissement selon l'une quelconque des revendications précédentes, **caractérisé en ce que** l'élément de refroidissement (1) fixé rigidement est fixé au dispositif de guidage double parallèle (3).

5. Dispositif de refroidissement selon l'une quelconque des revendications précédentes, **caractérisé en ce que** les dispositifs d'entraînement linéaires (5, 5') de chaque élément de refroidissement (2) ou (2') s'appliquent contre lui avec un décalage latéral par rapport à l'axe longitudinal des éléments de refroidissement (2, 2').

6. Dispositif de refroidissement selon l'une quelconque des revendications précédentes, **caractérisé en ce que** les éléments de refroidissement (1, 2, 2') sont formés à partir de deux plaques de métal reliées ensemble par contact de matière.

7. Dispositif de refroidissement selon la revendication 6, **caractérisé en ce qu'**entre les plaques de métal reliées ensemble, le canal de refroidissement pour le fluide frigorigène est réalisé.

8. Dispositif de refroidissement selon l'une quelconque des revendications précédentes, **caractérisé en ce que** le ou les éléments de refroidissement (1, 2, 2') sont entourés d'une isolation thermique de tous les côtés à l'exception d'une ou de deux surfaces de contact pour poche de plasma sanguin.

9. Dispositif de refroidissement selon la revendication 8, **caractérisé en ce que** l'isolation thermique des éléments de refroidissement (1, 2, 2') présente une collerette périphérique dépassant des surfaces de contact pour poche de plasma sanguin.

10. Dispositif de refroidissement selon l'une quelconque des revendications précédentes, **caractérisé en ce que** sur des bords extérieurs de l'élément de refroidissement (2) inférieur, mobile en translation, il existe une jupe qui dépasse dans un boîtier recevant le système de refroidissement dans toutes les positions possibles de l'élément de refroidissement (2).

11. Dispositif de refroidissement selon l'une quelconque des revendications précédentes, **caractérisé en ce que** les dispositifs d'entraînement linéaires (5, 5') de chaque élément de refroidissement (2, 2') sont commandés de façon synchrone.

12. Dispositif de refroidissement selon l'une quelconque des revendications précédentes, **caractérisé en ce qu'**il existe un coupe-circuit de charge sur les dispositifs d'entraînement linéaires (5, 5').

13. Dispositif de refroidissement selon l'une quelconque des revendications précédentes, **caractérisé en ce que** le fluide frigorigène est conduit du système de refroidissement dans le boîtier par l'intermédiaire de conduites souples en provenance et à destination des éléments de refroidissement (1, 2, 2').
